# EUROPÄISCHE PATENTSCHRIFT

(11) **EP 2 026 609 B1**
(45) Veröffentlichungstag und Bekanntmachung des Hinweises auf die Patenterteilung: **16.10.2013**
(21) Anmeldenummer: 08104950.4
(22) Anmeldetag: 01.08.2008
(51) Int. Cl.: H04R 25/00

(54) **Hinter-dem-Ohr-Hörgerät mit linear anschiebbarem Audioschuh und entsprechendes Montageverfahren**
Behind-ear hearing aid with linearly pushable audio shoe and corresponding mounting method
Appareil auditif derrière l'oreille doté d'un manchon audio linéaire accolable et procédé de montage correspondant

(30) Priorität: 10.08.2007 DE 102007037877
(43) Veröffentlichungstag der Anmeldung: 18.02.2009
(73) Patentinhaber: Siemens Medical Instruments Pte. Ltd., Singapore 139959 (SG)
(72) Erfinder: Kral, Holger, 90766, Fürth (DE); Sattler, Michael, 91052, Erlangen (DE)
(74) Vertreter: Maier, Daniel Oliver

(56) Entgegenhaltungen:
- EP-A- 0 334 837
- WO-A-2004/080123
- WO-A-2004/112431

## Beschreibung

Die vorliegende Erfindung betrifft ein Hinter-dem-Ohr-Hörgerät mit einem länglichen Gehäuse und einem Audioschuh, der lösbar an einer Stirnseite des Gehäuses angebracht ist. Darüber hinaus betrifft die vorliegende Erfindung ein Verfahren zum Koppeln eines Audioschuhs an ein Hinter-dem-Ohr-Hörgerät.

Hörgeräte sind tragbare Hörvorrichtungen, die zur Versorgung von Schwerhörenden dienen. Um den zahlreichen individuellen Bedürfnissen entgegenzukommen, werden unterschiedliche Bauformen von Hörgeräten wie Hinter-dem-Ohr-Hörgeräte (HdO), Hörgerät mit externem Hörer (RIC: receiver in the canal) und In-dem-Ohr-Hörgeräte (IdO), z.B. auch Concha-Hörgeräte oder Kanal-Hörgeräte (ITE, CIC), bereitgestellt. Die beispielhaft aufgeführten Hörgeräte werden am Außenohr oder im Gehörgang getragen. Darüber hinaus stehen auf dem Markt aber auch Knochenleitungshörhilfen, implantierbare oder vibrotaktile Hörhilfen zur Verfügung. Dabei erfolgt die Stimulation des geschädigten Gehörs entweder mechanisch oder elektrisch.

Hörgeräte besitzen prinzipiell als wesentliche Komponenten einen Eingangswandler, einen Verstärker und einen Ausgangswandler. Der Eingangswandler ist in der Regel ein Schallempfänger, z. B. ein Mikrofon, und/oder ein elektromagnetischer Empfänger, z. B. eine Induktionsspule. Der Ausgangswandler ist meist als elektroakustischer Wandler, z. B. Miniaturlautsprecher, oder als elektromechanischer Wandler, z. B. Knochenleitungshörer, realisiert. Der Verstärker ist üblicherweise in eine Signalverarbeitungseinheit integriert. Dieser prinzipielle Aufbau ist in FIG 1 am Beispiel eines Hinter-dem-Ohr-Hörgeräts dargestellt. In ein Hörgerätegehäuse 1 zum Tragen hinter dem Ohr sind ein oder mehrere Mikrofone 2 zur Aufnahme des Schalls aus der Umgebung eingebaut. Eine Signalverarbeitungseinheit 3, die ebenfalls in das Hörgerätegehäuse 1 integriert ist, verarbeitet die Mikrofonsignale und verstärkt sie. Das Ausgangssignal der Signalverarbeitungseinheit 3 wird an einen Lautsprecher bzw. Hörer 4 übertragen, der ein akustisches Signal ausgibt. Der Schall wird gegebenenfalls über einen Schallschlauch, der mit einer Otoplastik im Gehörgang fixiert ist, zum Trommelfell des Geräteträgers übertragen. Die Stromversorgung des Hörgeräts und insbesondere die der Signalverarbeitungseinheit 3 erfolgt durch eine ebenfalls ins Hörgerätegehäuse 1 integrierte Batterie 5.

Zum Aufnehmen von externen Audiosignalen wird für Hörgeräte vielfach ein sogenannter Audioschuh verwendet. Der Audioschuh wird an dem Hörgerät befestigt, so dass die Audiosignale von dem Audioschuh an das Hörgerät mittels elektrischer Kontakte übertragen werden. Es haben sich verschiedene Methoden etabliert, einen Audioschuh an einem Gehäuse eines Hörgeräts zu befestigen. Einer von der Anmelderin stammenden Methode zufolge wird der Audioschuh mit einer Drehbewegung an das Gehäuse des Hörgeräts aufgedreht. Es gibt aber auch Audioschuhe, welche durch eine Linearbewegung entweder von der Seite oder in der Hörgeräteachse aufgesteckt werden.

Aus der Druckschrift DE 10 2005 061 795 A1 ist ein Hörgerätemodul bekannt, das mit einer elektromechanischen Schnittstelle mechanisch und elektrisch an eine Mehrzweckschnittstelle eines Hörgeräts angebracht werden kann. Die Schnittstelle kann so ausgeführt sein, dass das Hörgerätemodul über eine schienenartiege Führung an das Hörgerät anbringbar ist.

Aus der Druckschrift US 2006/0034474 A1 ist ein Hörgerät bekannt, an das ein Adapter und über diesen ein Zusatzgerät angebracht werden kann. Das Zusatzgerät kann am Adapter über eine schienenartige Verbindung angebracht werden, wobei beispielsweise über Kontaktflächen (Pads) zugleich mit der mechanischen auch eine elektrische Verbindung hergestellt werden kann.

WO 2004 / 112 431 A1 zeigt ein Kommunikationsgerät, an das ein Hörgerät angeschlossen werden kann. Die mechanischen und die elektrischen Verbindungselemente befinden sich an ein und derselben Oberfläche des Kommunikationsgeräts bzw. des Hörgeräts. Mit einer Schiebebewegung werden die beiden Komponenten miteinander verbunden, so dass sie schließlich elektrisch und mechanisch aneinander gekoppelt sind.

Die Aufgabe der vorliegenden Erfindung besteht darin, einen Audioschuh möglichst einfach und sicher an ein Hinter-dem-Ohr-Gerät anzustecken.

Erfindungsgemäß wird diese Aufgabe gelöst durch ein Hinter-dem-Ohr-Hörgerät mit einem länglichen Gehäuse und einem Audioschuh, der lösbar an einer Stirnseite des Gehäuses angebracht ist, sowie einer Kopplungseinrichtung, mit der der Audioschuh durch eine Schiebebewegung **in einer** parallel zu der Stirnseite des Gehäuses **verlaufenden Richtung** an das Gehäuse gekoppelt ist, und einer an den Audioschuh angebrachte Sicherungseinrichtung einschließlich eines quer zu der Schieberichtung des Audioschuhs beweglichen Schiebers, der in einer ersten Stellung die Schiebebewegung des Audioschuhs erlaubt und in einer zweiten Stellung die Schiebebewegung verhindert.

Darüber hinaus wird erfindungsgemäß bereit gestellt ein Verfahren zum Koppeln eines Audioschuhs an ein Hinter-dem-Ohr-Hörgerät durch erstes lineares Schieben zweier Führungselemente des Audioschuhs und des Hinter-dem-Ohr-Hörgeräts ineinander und zweites lineares Schieben eines Schiebers senkrecht zu dem ersten Schieben, so dass die Führungselemente in einer Rückwärtsbewegung bezüglich des ersten linearen Schiebens gehemmt sind.

In vorteilhafter Weise ist es so möglich, den Audioschuh mit zwei einfachen Bewegungen an das Hinter-dem-Ohr-Hörgerät anzustecken bzw. von ihm zu lösen. Dies erleichtert insbesondere auch älteren Personen die Handhabung kleiner Hörgeräte mit einem Audioschuh.

Vorzugsweise besitzt die Kopplungseinrichtung eine Schwalbenschwanzführung. Diese ermöglicht einen nahezu spielfreien Sitz des Audioschuhs an dem Hörgerät und lässt, sofern ein Anschlag vorgesehen ist, lediglich einen Freiheitsgrad der Bewegung offen.

Beim Einsatz einer Schwalbenschwanzführung ist es besonders vorteilhaft, wenn eine Schwalbenschwanznut an einem Batteriefach des Hinter-dem-Ohr-Gerät angebracht ist. Dadurch steht die Kopplungseinrichtung nicht über die Oberfläche des Hörgerätegehäuses hinaus.

Der Schieber der Sicherungseinrichtung kann an der Oberfläche des Audioschuhs verschiebbar angeordnet sein. Dadurch ist er für den Benutzer leicht erreichbar und bedienbar.

Entsprechend einer Ausführungsform sind an einer Seite des Schiebers, die dem Audioschuh zugewandt ist, elektrische Kontakte fest angebracht, welche in der zweiten Stellung des Schiebers elektrische Verbindungen zwischen dem Audioschuh und dem Gehäuse des Hörgeräts herstellen. Dadurch wird die elektrische Verbindung erst hergestellt, wenn der Schieber mit der zweiten linearen Schiebebewegung in seine zweite Stellung, d.h. die Fixierstellung, gebracht ist.

Entsprechend einer alternativen Ausführungsform sind an dem Schieber elektrische Kontakte befestigt, die im Inneren des Gehäuses des Audioschuhs mit dem Schieber bewegbar sind und in der zweiten Stellung des Schiebers durch die genannte Stirnseite in das Gehäuse des Hörgeräts ragen. Hierdurch kann gewährleistet werden, dass die Kontakte des Hörgeräts innerhalb des Hörgerätegehäuses angeordnet werden können. Somit lassen sich Korrosionen und Verschmutzungen eher vermeiden.

Weiterhin kann in dem Audioschuh ein Sicherungselement angeordnet sein, das um eine Drehachse parallel zu der Bewegungsrichtung des Schiebers in eine erste und eine zweite Position drehbar ist, so dass der Schieber in seiner zweiten Stellung fixiert ist, wenn sich das Sicherungselement in seiner zweiten Position befindet, und der Schieber frei beweglich ist, wenn sich das Sicherungselement in seiner ersten Position befindet. Auf diese Weise kann ein unbeabsichtigtes Lösen des Audioschuhs von dem Hörgerät vermieden werden.

Die vorliegende Erfindung ist anhand der beigefügten Zeichnungen näher erläutert, in denen zeigen:
- FIG 1: den prinzipiellen Aufbau eines Hörgeräts gemäß dem Stand der Technik;
- FIG 2: ein Hinter-dem-Ohr-Hörgerät mit Anstecknut für einen Audioschuh;
- FIG 3: einen vergrößerten unteren Abschnitt des Hörgeräts von FIG 2 beim Einschieben eines Audioschuhs entlang einer ersten Richtung;
- FIG 4: den Audioschuh von FIG 3 im eingeschobenen, aber ungesicherten Zustand;
- FIG 5: den Audioschuh von FIG 4 im gesicherten Zustand durch Verschieben des Schiebers entlang einer zweiten Richtung;
- FIG 6: das gesamte Hinter-dem-Ohr-Hörgerät mit dem angesteckten Audioschuh;
- FIG 7: den Audioschuh mit seinen elektronischen Kontakten;
- FIG 8: den Audioschuh von FIG 7 ohne den Schieber;
- FIG 9: den Audioschuh von FIG 7 von der gegenüberliegenden Seite;
- FIG 10: den Audioschuh von FIG 7 von der Unterseite; und
- FIG 11: ein Hinter-dem-Ohr-Hörgerät mit Audioschuh gemäß einer alternativen Ausführungsform.

Die nachfolgend näher geschilderten Ausführungsformen stellen bevorzugte Ausführungsbeispiele der vorliegenden Erfindung dar.

Die schematische Darstellung von FIG 2 zeigt ein Hinter-dem-Ohr-Hörgerät ohne Audioschuh. Das Hörgerät besitzt ein längliches Gehäuse 10 mit einer ersten Stirnseite 11 und einer zweiten Stirnseite 12. An der ersten Stirnseite 11 befindet sich ein Schallauslass 13, der in einen Tragehaken 14 mündet. An der gegenüberliegenden zweiten Stirnseite 12 ist ein Batteriefach 15 angeordnet, in das eine Schwalbenschwanznut 16 eingeformt ist. Die Schwalbenschwanznut ist zu der Krümmungsinnenseite 17 des Gehäuse 10 hin offen. Ferner besitzt die Schwalbenschwanznut 16 einen Anschlag 18, so dass der Audioschuh bis zu einer vorgegebenen Stelle in die Schwalbenschwanznut eingeschoben werden kann. Im Übrigen verläuft die Schwalbenschwanznut 16 parallel zu der Stirnseite 12, so dass die Schieberichtung zum Einschieben des Audioschuhs und zum Lösen des Audioschuhs ebenfalls parallel zu der Stirnseite 12 des Gehäuses 10 verläuft.

In FIG 3 ist der untere Teil des Hörgerätegehäuses 10 vergrößert dargestellt. Darüber hinaus ist ein Audioschuh 20 wiedergegeben, der einen Schwalbenschwanz 21 als Führungs- und Kopplungselement aufweist. Auch er kann zusätzlich mit einem Anschlag 22 versehen sein, der senkrecht zu der Einschubrichtung 19 verläuft. Der Audioschuh 20 ist in der Darstellung von FIG 3 bereits teilweise in die Schwalbenschwanznut 16 des Hörgerätegehäuses 10 eingeschoben. Der Audioschuh 20 wird also mit einer ersten linearen Schiebebewegung 19 an dem Hörgerätegehäuse 10 befestigt.

Der Audioschuh 20 weist darüber hinaus an derjenigen Außenseite seines Gehäuses 23, die mit der Krümmungsaußenseite 24 des Hörgerätegehäuses 10 korrespondiert, einen Schieber 25 auf. Er ist in einer Führung senkrecht zu der Einschubrichtung 19 entsprechend einer Verschlussrichtung 26 verschiebbar. In der in FIG 3 dargestellten Position des Audioschuhs 20 ist er jedoch noch nicht verschiebbar, da er bei einer Bewegung in Richtung 26 auf die Stirnseite 12 des Hörgerätegehäuses 10 stoßen würde. Der Schieber 25 befindet sich also in einer ersten Stellung, in der der Audioschuh 20 in seiner Einschubrichtung 19 bzw. der entgegengesetzten Richtung verschoben werden kann.

In FIG 4 ist der Audioschuh nun vollständig in die Schwalbenschwanznut, die hier als Teil der mechanischen Kopplungseinrichtung dient, eingeschoben. Die Vorderseite 27 des Audioschuhs 20, die dem Schieber 25 gegenüberliegt, ist dann bündig mit der Krümmungsinnenseite 17 des Hörgerätegehäuses 10. Der Schieber 25 befindet sich nach wie vor in der ersten Stellung, so dass der Audioschuh 20 von dem Hörgerätegehäuse 10 abgezogen werden könnte. Er ist nun aber in Sicherungsrichtung 26, d.h. senkrecht zu der Stirnseite 12 frei beweglich.

In FIG 5 ist der Schieber 25 des Audioschuhs 20 in Richtung auf das Hörgerätegehäuse 10 in seine Endposition geschoben. Er befindet sich dann in seiner zweiten Stellung und verhindert, dass der Audioschuh entgegen der Einsetzrichtung 19 bewegt und somit von dem Hörgerätegehäuse 10 abgezogen werden kann. Der Schieber 25 überdeckt nämlich mit einem Teil einen Abschnitt der Krümmungsaußenseite 24 des Hörgerätegehäuses 10.

In FIG 6 ist das Hörgerät von FIG 2 mit dem Audioschuh 20 dargestellt. Er befindet sich in der in FIG 5 wiedergegebenen endgültigen Montageposition an dem Hörgerätegehäuse 10. Auch der Schieber 25 befindet sich in der zweiten Stellung, d.h. der Sicherungsstellung. Es ist zu erkennen, dass die Oberfläche des Audioschuhgehäuses 23 mit derjenigen des Hörgerätegehäuses 10 zumindest an drei Seiten im wesentlichen bündig ist, so dass ein ästhetisch ansprechender Gesamteindruck entsteht.

Der Audioschuh 20 ist in FIG 7 schräg von vorne, d.h. auf seine Vorderseite 27 (bezüglich der Einsetzrichtung 19) schauend, dargestellt. Es ist der Schwalbenschwanz 21 zu erkennen, an dessen Oberseite pfeilförmige Vertiefungen 28 eingegossen sind. Sie deuten dem Hörgeräteträger an, in welcher Richtung er den Audioschuh 20 an das Hörgerätegehäuse 10 anstecken muss.

Weiterhin sind in FIG 7 an der Innenseite des Schiebers 25 Kontakte 29 zu erkennen, die zur Herstellung von elektrischen Verbindungen von dem Audioschuh 20 zu dem Hörgerätegehäuse 10 bzw. die darin untergebrachten Elektronikkomponenten dienen. Der Schieber 25 befindet sich hier in der zweiten Stellung und nur in dieser Stellung können die federnden Kontakte 29 an entsprechende Gegenkontakte des Hörgerätegehäuses 10 anliegen. In der ersten Stellung des Schiebers 25 hingegen sind die Kontakte 29 zwischen dem Schieber 25 und dem Audioschuhgehäuse 23 verborgen. Mit dem zweiten linearen Schieben, d.h. dem Schieben des Schiebers 25 in die zweite Stellung, erfolgt also nicht nur eine mechanische Sicherung des Audioschuhs 20 an dem Hörgerätegehäuse 10, sondern auch die elektrische Verbindung dieser beiden Komponenten.

FIG 8 zeigt den Audioschuh mit abgenommenem Schieber 25. Daher ist eine Nut 30 in dem Audioschuhgehäuse 23 zu erkennen, in der der Schieber 25 in der Richtung 26 und in der umgekehrten Richtung bewegbar ist.

FIG 9 gibt den Audioschuh 20 direkt von der Rückseite, diesmal mit eingesetztem Schieber 25 wieder. Auf der Außenseite des Schiebers sind auch hier pfeilförmige Vertiefungen oder Erhöhungen 31 angespritzt, um einerseits die Griffigkeit des Schiebers 25 zu erhöhen und andererseits dem Hörgeräteträger die Schieberichtung des Schiebers 25 anzudeuten. Der Schieber 25 ist also in Richtung 26 zum Verschließen der Kopplungseinrichtung bewegbar und entgegengesetzt dieser Richtung zum Öffnen verschiebbar.

FIG 10 zeigt den Audioschuh 20 von der Unterseite. Es sind dort nicht nur die Nut 30 zum Führen des Schiebers 25, sondern auch Kontaktbuchsen 32 für einen Audiostecker zu erkennen. Außerdem ist an der Unterseite des Audioschuhs 20 die Stirnseite eines Drehelements 33 erkennbar. Die Drehachse dieses Drehelements verläuft parallel zu der Verschieberichtung 26 des Schiebers 25. An dem Drehelement 33 befindet sich eine Nase (nicht sichtbar), die in eine entsprechende Nut bzw. Vertiefung des Schiebers 25 eindrehbar ist. D.h. das Drehelement 33 ist ein Sicherungselement und lässt sich von einer ersten Position in eine zweite Position drehen. In der zweiten Position greift es in den Schieber 25 ein und verhindert eine Bewegung entgegen der Schieberichtung 26. Dies bedeutet, dass in dieser Position des Drehelements 33 der Schieber 25 nicht versehentlich aus seiner zweite Stellung (Schließstellung) bewegt werden kann. Der Audioschuh 20 wird somit zweifach an dem Hörgerätegehäuse 10 gesichert.

FIG 11 zeigt eine weitere Ausführungsform der vorliegenden Erfindung. Wie bei dem vorhergehenden Ausführungsbeispiel ist der Audioschuh 20 auch hier mit einer Schwalbenschwanzbefestigung 16, 21 an dem Hörgerätegehäuse 10 zu befestigen. Die entsprechende Schwalbenschwanznut 16 ist in dem Batteriefach 17 vorgesehen, das eine Batterie 34 aufnimmt.

Der Schieber 25 ist über einen senkrecht abstehenden Arm 35 mit Kontakten 36 des Audioschuhs verbunden. Diese Kontakte 36 bewegen sich also mit dem Schieber 25 in der Schieberichtung 26 bzw. in der entgegengesetzten Richtung.

In FIG 11 ist der Schieber 25 in der Schließstellung gezeigt, so dass die Kontakte 36 aus der Oberfläche des Audioschuhgehäuses 23 ragen. In dieser Stellung des Schiebers sind die Kontakte 36 des Audioschuhs 20 dann mit entsprechenden Kontakten 37 des Hinter-dem-Ohr-Hörgeräts verbunden, wenn der Audioschuh auf das Hörgerätegehäuse 10 aufgesteckt ist. Andernfalls, wenn der Schieber 25 nach unten bewegt ist, sind die Kontakte 36 im Audioschuhgehäuse 23 versenkt (gestrichelte Position), so dass keine Verbindung mehr zu den Kontakten 37 des Hörgeräts besteht. Da sich die Kontakte 37 innerhalb des Hörgerätegehäuses 10 befinden, können sie kaum verschmutzen, wenn der Audioschuh nicht angesteckt ist.

Die beiden oben dargestellten Ausführungsformen zeigen zwei Beispiele, bei denen in vorteilhafter Weise ein Audioschuh mit einer zweifachen linearen Bewegung an ein Hörgerätegehäuse montiert und elektrisch kontaktiert werden kann. Dabei sitzt der Audioschuh stabil an dem Gehäuse und passt sich außerdem gut dem Hörgeräte-Design an.

## Patentansprüche

1. Hinter-dem-Ohr-Hörgerät mit
- einem länglichen Gehäuse (10) und
- einem Audioschuh (20), der lösbar an einer Stirnseite (12) des Gehäuses (10) angebracht ist,
**dadurch gekennzeichnet, dass**
- eine Kopplungseinrichtung, mit der der Audioschuh (20) durch eine Schiebebewegung **in einer** parallel zu der Stirnseite (12) des Gehäuses (10) **verlaufenden Richtung** an das Gehäuse gekoppelt ist, und
- eine an den Audioschuh (20) angebrachte Sicherungseinrichtung einschließlich eines quer zu der Schieberichtung (19) des Audioschuhs (20) beweglichen Schiebers (25), der in einer ersten Stellung die Schiebebewegung des Audioschuhs (20) erlaubt und in einer zweiten Stellung die Schiebebewegung verhindert.

2. Hinter-dem-Ohr-Hörgerät nach Anspruch 1, wobei die Kopplungseinrichtung eine Schwalbenschwanzführung aufweist.

3. Hinter-dem-Ohr-Hörgerät nach Anspruch 2, wobei eine Schwalbenschwanznut (16) der Schwalbenschwanzführung an einem Batteriefach (15) des Hinter-dem-Ohr-Hörgeräts angebracht ist.

4. Hinter-dem-Ohr-Hörgerät nach einem der vorhergehenden Ansprüche, wobei der Schieber (25) der Sicherungseinrichtung an der Oberfläche des Audioschuhs (20) verschiebbar angeordnet ist.

5. Hinter-dem-Ohr-Hörgerät nach einem der vorhergehenden Ansprüche, wobei an einer Seite des Schiebers (25), die dem Audioschuh (20) zugewandt ist, elektrische Kontakte (29) fest angebracht sind, welche in der zweiten Stellung des Schiebers (25) elektrische Verbindungen zwischen dem Audioschuh (20) und dem Gehäuse (10) des Hörgeräts herstellen.

6. Hinter-dem-Ohr-Hörgerät nach einem der Ansprüche 1 bis 4, wobei an dem Schieber (25) elektrische Kontakte (36) befestigt sind, die im Inneren des Gehäuses (23) des Audioschuhs (20) mit dem Schieber (25) bewegbar sind und in der zweiten Stellung des Schiebers (25) durch die genannte Stirnseite (12) in das Gehäuse (10) des Hörgeräts ragen.

7. Hinter-dem-Ohr-Hörgerät nach einem der vorhergehenden Ansprüche, wobei in dem Audioschuh (20) ein Sicherungselement (33) angeordnet ist, das um eine Drehachse parallel zu der Bewegungsrichtung (26) des Schiebers (25) in eine erste und eine zweite Position drehbar ist, so dass der Schieber (25) in seiner zweiten Stellung fixiert ist, wenn sich das Sicherungselement (33) in seiner zweiten Position befindet, und der Schieber (25) frei beweglich ist, wenn sich das Sicherungselement in seiner ersten Position befindet.

8. Verfahren zum Koppeln eines Audioschuhs (20) an ein Hinter-dem-Ohr-Hörgerät
**gekennzeichnet durch**
- erstes lineares Schieben zweier Führungselemente des Audioschuhs (20) und des Hinter-dem-Ohr-Hörgeräts ineinander und
- zweites lineares Schieben eines Schiebers (25) senkrecht zu dem ersten Schieben, so dass die Führungselemente in einer Rückwärtsbewegung bezüglich des ersten linearen Schiebens gehemmt sind.

## Claims

1. Behind-the-ear hearing aid with
- an elongated housing (10) and
- an audio shoe (20) which is affixed to an end face (12) of the housing (10) in such a way that it can be removed,
**characterised in that**
- a coupling device with which the audio shoe (20) is coupled to the housing by a sliding movement in a direction parallel to the end face (12) of the housing (10), and
- a securing device attached to the audio shoe (20) which includes a slider (25), which can be moved crossways relative to the direction (19) in which the audio shoe (20) slides, which in a first position permits the sliding movement of the audio shoe (20) and in a second position prevents the sliding movement.

2. Behind-the-ear hearing aid according to claim 1, the coupling device having a dovetail guide.

3. Behind-the-ear hearing aid according to claim 2, a dovetail groove (16) for the dovetail guide being attached to a battery compartment (15) of the behind-the-ear hearing aid.

4. Behind-the-ear hearing aid according to one of the preceding claims, the slider (25) of the securing device being arranged on the surface of the audio shoe (20) in such a way that it can slide.

5. Behind-the-ear hearing aid according to one of the preceding claims, there being, permanently affixed on a side of the slider (25) facing the audio shoe (20), electrical contacts (29) which, when the slider (25) is in the second position, establish electrical connections between the audio shoe (20) and the housing (10) of the hearing aid.

6. Behind-the-ear hearing aid according to one of the claims 1 to 4, there being electrical contacts (36), fixed on the slider (25), which can be moved inside the interior of the housing (23) of the audio shoe (20) by means of the slider (25) and which, when the slider (25) is in the second position, project through the above-mentioned end face (12) into the hearing aid housing (10).

7. Behind-the-ear hearing aid according to one of the preceding claims, a securing element (33) being arranged in the audio shoe (20), such that it can be rotated about an axis of rotation parallel to the direction of movement (26) of the slider (25) into a first and a second position, so that the slider (25) is fixed in its second position when the securing element (33) is in its second position, and the slider (25) is freely movable when the securing element is in its first position.

8. Method for coupling an audio shoe (20) to a behind-the-ear hearing aid
**characterised by**
- a first linear sliding movement of two guide elements on the audio shoe (20) and on the behind-the-ear hearing aid into one another and
- a second linear sliding movement of a slider (25) perpendicularly to the first sliding movement, so that the guide elements are inhibited from moving backwards relative to the first linear sliding movement.

## Revendications

1. Prothèse auditive à porter derrière l'oreille comprenant :
- un boîtier ( 10 ) oblong et
- un sabot ( 20 ) audio, qui est monté amovible sur un côté ( 12 ) frontal du boîtier ( 10 ),
**caractérisée par**
- un dispositif d'accouplement, par lequel le sabot ( 20 ) audio est accouplé au boîtier par un mouvement de coulissement dans une direction s'étendant parallèlement au côté ( 12 ) frontal du boîtier ( 10 ), et
- un dispositif de sécurité monté sur le sabot ( 20 ) audio et comprenant un coulisseau ( 25 ) mobile transversalement à la direction (19) de coulissement du sabot ( 20 ) audio, coulisseau qui, dans une première position, autorise le mouvement de coulissement du sabot ( 20 ) audio et, dans une deuxième position, empêche le mouvement de coulissement.

2. Prothèse auditive à porter derrière l'oreille suivant la revendication 1,
dans laquelle le dispositif d'accouplement a un guidage à queue d'aronde.

3. Prothèse auditive à porter derrière l'oreille suivant la revendication 2,
dans laquelle une rainure ( 16 ) à queue d'aronde du guidage à queue d'aronde est ménagée sur un logement ( 15 ) de batterie de la prothèse auditive à porter derrière l'oreille.

4. Prothèse auditive à porter derrière l'oreille suivant l'une des revendications précédentes,
dans laquelle le coulisseau ( 25 ) du dispositif de sécurité est monté coulissant à la surface du sabot ( 20 ) audio.

5. Prothèse auditive à porter derrière l'oreille suivant l'une des revendications précédentes,
dans laquelle sur un côté du coulisseau ( 25 ), qui est tourné vers le sabot ( 20 ) audio, sont fixés des contacts ( 29 ) électriques qui, dans la deuxième position du coulisseau ( 25 ), ménagent des liaisons électriques entre le sabot ( 20 ) audio et le boîtier ( 10 ) de la prothèse auditive.

6. Prothèse auditive à porter derrière l'oreille suivant l'une des revendications 1 à 4,
dans laquelle au coulisseau (25) sont fixés des contacts ( 36 ) électriques, qui sont mobiles avec le coulisseau ( 25 ) à l'intérieur du boîtier ( 23 ) du sabot ( 20 ) audio et qui, dans la deuxième position du coulisseau ( 25 ), pénètrent, par le côté ( 12 ) frontal mentionné, dans le boîtier ( 10 ) de la prothèse auditive.

7. Prothèse auditive à porter derrière l'oreille suivant l'une des revendications précédentes,
dans laquelle, dans le sabot (20) audio, est monté un élément ( 33 ) de sécurité, qui est tournant autour d'un axe de rotation parallèlement à la direction ( 26 ) de déplacement du coulisseau ( 25 ) pour venir dans une première et dans une deuxième positions, de manière à immobilier le coulisseau ( 25 ) dans sa deuxième position, lorsque l'élément ( 33 ) de sécurité se trouve dans sa deuxième position et le coulisseau ( 25 ) est mobile librement, lorsque l'élément de sécurité de trouve dans sa première position.

8. Procédé d'accouplement d'un sabot ( 20 ) audio à une prothèse auditive à porte derrière l'oreille
**caractérisé par**
- un premier coulissement linéaire de deux éléments de guidage du sabot ( 20 ) audio et de la prothèse auditive à porter derrière l'oreille l'un dans l'autre et,
- un deuxième coulissement linéaire d'un coulisseau ( 25 ) perpendiculairement au premier coulissement, de manière à ce que les éléments de guidage soient empêchés de revenir en arrière en ce qui concerne le premier coulissement linéaire.
